# EUROPÄISCHE PATENTSCHRIFT

(11) **EP 0 521 396 B1**
(45) Veröffentlichungstag und Bekanntmachung des Hinweises auf die Patenterteilung: **13.09.1995**
(21) Anmeldenummer: 92110751.2
(22) Anmeldetag: 25.06.1992
(51) Int. Cl.: B65H 19/22

(54) **Vorrichtung und Verfahren zum Aufwickeln und Querschneiden einer laufenden Materialbahn**
Method and device for winding and crosscutting a web
Méthode et dispositif pour enrouler et couper transversalement une bande

(30) Priorität: 03.07.1991 DE 4121944
(43) Veröffentlichungstag der Anmeldung: 07.01.1993
(73) Patentinhaber: BASF Magnetics GmbH, 68165 Mannheim (DE)
(72) Erfinder: Mannaberg, Frank, W-8038 Groebenzell (DE)
(74) Vertreter: Langfinger, Klaus-Dieter, Dr.

(56) Entgegenhaltungen:
- EP-A- 0 167 715
- EP-A- 0 394 197
- GB-A- 2 126 564
- US-A- 4 431 140
- US-A- 4 993 652

## Beschreibung

Die Erfindung betrifft eine Vorrichtung zum Aufwickeln und Querschneiden einer laufenden Materialbahn, die solange auf einer antreibbaren und bremsbaren Wickelhülse aufgewickelt wird, bis ein bestimmter Wickeldurchmesser erreicht ist, wobei eine Kontaktwalze mittels eines Schwenkarms die Materialbahn an die Wickelhülse andrückt und wobei, bevor eine noch unbewickelte, über einen Teil ihres Umfangs von der Materialbahn umschlungene nachfolgende Wickelhülse in die Wickelposition überführt wird, ein Schneidorgan die Materialbahn zwischen der bewickelten und der noch unbewickelten Wickelhülse senkrecht zur Laufrichtung durchtrennt.

Derartige, meistens vollautomatisch ablaufende Vorrichtungen sind aus zahlreichen Veröffentlichungen bekannt, beispielsweise aus dem US-Patent 3 918 654, der EP 0 395 830 sowie der EP-A-0 503 363, veröffentlicht am 16.09.92. Die Materialbahn kann beispielsweise eine Papierbahn, eine Filmbahn oder eine mit einer magnetischen Beschichtung versehene Kunststoffbahn sein. Bei den beschriebenen Vorrichtungen besteht die Aufgabe, die auf einer Wickelhülse aufgewickelte Materialbahn nach Erreichen eines bestimmten Wickeldurchmessers mit einem Trennmesser abzutrennen und den entstandenen neuen Materialbahnanfang auf eine leere Wickelhülse aufzuwickeln, während der volle Wickel abgenommen und durch eine leere Wickelhülse ersetzt wird. Zu diesem Zweck verläßt die fast vollständig bewickelte Wickelhülse ihre Aufwickelposition. An ihre Stelle tritt eine neu zu bewickelnde Hülse. Die laufende Bahn wird zwischen neuer und bewickelter Wickelhülse gekappt und legt sich an die neue Hülse an, worauf der eben genannte Vorgang von neuem beginnt.

Nach dem Trennvorgang läuft der fertige Wickel aus, um abgenommen werden zu können. Dabei hat es sich gezeigt, daß sich besonders das äußerste Wickellagenpaket oft gegenüber dem restlichen Wickel axial verschiebt beziehungsweise verschiebbar ist, besonders bei glatten Materialbahnen und bei hohen Maschinengeschwindigkeiten ab dem Bereich von 300 m/min. Dieses Teleskopieren des Wickels, das heißt Abweichungen vom kantengleichen Wickeln, können Teile des Wickels durch Deformationen beschädigen.

Untersuchungen der Anmelderin haben gezeigt, daß es besonders für empfindliche Materialbahnen wie Magnetbänder von großer Wichtigkeit ist, den gefüllten Wickel nach dem Trennvorgang stabil zu halten, da ja jetzt infolge der getrennten Materialbahn der Wickelzug fehlt.

Eine Vorrichtung der eingangs genannten gattungsmäßigen Art ist aus der GB-A 2 126 564 bekannt. Dabei liegt an der aufzuwickelnden Wickelrolle während des Wickelprozesses eine Anlagerolle an, um zwischen den Lagen Luft herauszuquetschen und seitliches Ausschießen der Bahnlagen zu verhindern. Aus der US 4 993 692 ist eine Wickelvorrichtung bekannt, bei welcher eine angetriebene Andruckrolle am Wickel anliegt, um die Masseträgheit der Wickelwalze während des Wickelvorgangs zu überwinden. Diese Andruckrolle wird, nachdem der volle Wickeldurchmesser erreicht ist, vom Wickel abgeschwenkt und an einen neu zu bewickelnden Wickelkern angeschwenkt, um dort nach Trennen der Bahn den neuen Bahnanfang auf dem Kern festzulegen.

Der Erfindung lag die Aufgabe zugrunde, eine Stabilisierung des Wickelbildes beim Abbremsen der vollen Wickelrolle bis zum Stillstand zu erreichen, wobei zusätzlich die Auslaufzeit des Wickels herabgesetzt werden soll, um einen schnellen Rollenwechsel bei einer Wendewicklervorrichtung zu erreichen.

Erfindungsgemäß wurde die Aufgabe gelöst mit einer Vorrichtung sowie mit einem Verfahren gemäß dem kennzeichnenden Teil der Ansprüche. Die Erfindung wird nun im Folgenden näher erläutert, wobei auf die Zeichnung Bezug genommen wird. Selbstverständlich ist der Erfindungsgedanke nicht auf den im folgenden konkret beschriebenen Wendewickler und das beschriebene Wickelgut beschränkt, sondern ist auch bei anderen Wickelvorrichtungen und Materialbahnen im gleichen Umfang anwendbar.

Eine von einer (nicht gezeichneten) Beschichtungsvorrichtung kommende Materialbahn (2) läuft über Umlenkwalzen (1, 3, 4) an die Aufwickel- und Querschneidevorrichtung ein. Eine Kontaktwalze (5) legt die Materialbahn (2) an den Wickel (6) an. Eine zweite Kontaktwalze (7), die an einem Arm (17) drehbar gelagert ist, stabilisiert den Wickel. Eine baugleiche Vorrichtung, nämlich Kontaktwalze (12) und Arm (16) ist in analoger Weise für den voll bewickelten Wickelkern (11) vorhanden.

Ist nun der annähernd volle Wickeldurchmesser erreicht, wird die Gesamtvorrichtung (18) gewendet, so daß der skizzierte Zustand erreicht wird. Dann wird durch eine nicht näher bezeichnete Querschneideeinrichtung (15) die Materialbahn zwischen der leeren Wickelhülse (6) und der Umlenkrolle (8) getrennt und gleichzeitig der neu entstandene Bahnanfang an die Wickelhülse (6) angelegt. Daraufhin wird der auf der Wickelhülse (11) aufgewickelte volle Wickel am Außendurchmesser durch die gebremste Kontaktwalze (12) bis zum Stillstand abgebremst. Die Kontaktwalze bleibt eine zu wählende Zeit am Wickel angepreßt, bis sie zum Wechsel des gefüllten Wickels gegen eine leere Wickelhülse abgeschwenkt wird. Der Wickler verbleibt in dieser Position bis der Wickelkern (6) annähernd gefüllt ist und der beschriebene Wendevorgang von neuem beginnt.

Das Wesen der Erfindung besteht nun darin, daß jede der Wickelhülsen antreibbar und bremsbar gestaltet ist und daß die zusätzlich zu der üblichen Kontaktwalze wie in der bereits erwähnten EP-A-0 503 363 vorhandenen Kontaktwalzen (7, 12) bremsbar sind. Bei Durchführung des beschriebenen Trennvorganges wird die am vollen Wickel wirkende Kontaktwalze (12) mit einem Bremsmoment gebremst, welches geeignet ist, das Teleskopieren des Wickels zu verhindern. Die Größe des zu wählenden Bremsmoments hängt ab vom Trägheitsmoment des Wickels und des immer an der Wickelhülse wirkenden Moments, das sich ergibt aus der Lagerreibung der Hülsenlagerung, die Reibung im Antriebsmotor und des Übertragungsgetriebes.

Bei hohem inneren Reibmoment und Wickeln sehr glatter Bahnen, ist es notwendig, das innere Moment dadurch zu verringern, daß die Wickelhülse durch eine Kupplung von ihrem Antrieb nach dem Kappen der Bahn getrennt wird. Dabei ist es zweckmäßig, unmittelbar vor dem Trennvorgang oder spätestens gleichzeitig mit dem Trennvorgang das Bremsmoment über die Kontaktwalze (12) einzuleiten, weil der vorher auf dem Wickel lastende Bandzug durch den Trennvorgang beendet worden ist. Eine Erhöhung des Andrucks der Kontaktwalze macht diesen Vorgang effektiver. Außerdem ist es zweckmäßig, nach dem Stillstand des Wickels die Kontaktwalze noch eine gewisse Zeit am Bahnwickel andrücken zu lassen, damit die eingeschlossene Luft entweichen kann.

In einem Beispiel wurde eine cirka 70 cm breite Kunststoffbahn bestehend aus 15 µm dickem Polyethylenterephthalat, welche mit einer 3 µm dicken magnetischen Beschichtung versehen war, mit einer Geschwindigkeit von 500 m/min. aufgewickelt. Mittels der vorstehend beschriebenen Vorrichtung konnte die genannte Bahn, die eine Länge von 10 000 m hatte, innerhalb von 5 Sekunden zum Stillstand gebracht werden, ohne daß ein Verschwimmen der äußersten Wickellagen festzustellen war. Das Wickelverhalten war ausgezeichnet, die Bahn wies auch an den äußeren Lagen nach dem Abzug der. Klebestelle beziehungsweise Bahnende und -anfang keinerlei Verkratzungen oder Beschädigungen auf.

## Patentansprüche

1. Vorrichtung zum Aufwickeln und Querschneiden einer laufenden Materialbahn (2), die solange auf eine antreibbare und bremsbare Wickelhülse (11) aufgewickelt wird, bis ein bestimmter Wickeldurchmesser erreicht ist, wobei eine Kontaktwalze (12) mittels eines Schwenkarms (16) die Materialbahn an die Wickelhülse andrückt und wobei, bevor eine noch unbewickelte auf einem Teil ihres Umfangs von der Materialbahn umschlungene nachfolgende Wickelhülse (6) in die Wickelposition überführt wird, ein Schneidorgan (15) die Materialbahn (2) zwischen der bewickelten (11) und der noch unbewickelten Wickelhülse (6) senkrecht zur Laufrichtung durchtrennt, dadurch gekennzeichnet, daß die an der bewickelten Wickelhülse (11) anliegende Kontaktwalze (12) bremsbar ist.

2. Verfahren zum Aufwickeln und Querschneiden einer laufenden Materialbahn mit einer Vorrichtung gemäß Anspruch 1, dadurch gekennzeichnet, daß kurz vor Einleitung sowie während des Trennvorgangs die Kontaktwalze (12), die auf den gefüllten Wickel wirkt, mit einem Bremsmoment gebremst wird, welches gleich oder größer ist als das resultierende Moment aus Trägheitsmoment des Wickels und dem Moment aus Reibkräften des Wickelantriebs.

3. Verfahren nach Anspruch 2, dadurch gekennzeichnet, daß spätestens zum Zeitpunkt des Trennvorganges der Andruck der Kontaktwalze (12) an die auf der Wickelhülse (11) aufgewickelte Materialbahn (2) erhöht wird.

4. Verfahren nach Anspruch 2 bis 3, dadurch gekennzeichnet, daß der Andruck der Kontaktwalze (12) eine gewisse Zeit über den Stillstand des Wickels (11) hinaus aufrecht erhalten wird.

5. Verfahren nach Anspruch 2 bis 4, dadurch gekennzeichnet, daß die Wickelhülse (6, 11) nach dem Trennvorgang durch eine Kupplung von ihrem Antrieb getrennt wird.

## Claims

1. A device for winding and crosscutting a running web of material (2), which is wound onto a drivable and brakable core (11) until a certain reel diameter is achieved, a contact roller (12) pressing the web of material against the core by means of a swivel arm (16) and, before a still unwound following core (6), wrapped around by the web of material over part of its circumference, is transferred into the winding position, a cutting element (15) severing the web of material (2) between the wound core (11) and the still unwound core (6) perpendicularly with respect to the running direction, wherein the contact roller (12) bearing against the wound core (11) is brakable.

2. A method for winding and crosscutting a running web of material with a device as claimed in claim 1, wherein, shortly before initiating and during the severing operation, the contact roller (12) which acts on the filled reel is braked with a braking moment which is equal to or greater than the moment resulting from the moment of inertia of the reel and the moment from frictional forces of the winding drive.

3. A method as claimed in claim 2, wherein, at the latest at the instant of the severing operation, the bearing pressure of the contact roller (12) against the web of material (2) wound on the core (11) is increased.

4. A method as claimed in claim 2 or 3, wherein the bearing pressure of the contact roller (12) is maintained for a certain time after the reel (11) has come to a standstill.

5. A method as claimed in any of claims 2 to 4, wherein the core (6, 11) is separated from its drive by a clutch after the severing operation.

## Revendications

1. Dispositif pour enrouler et couper en travers une bande de matière en mouvement (2) qui est enroulée sur une bobine d'enroulement (11) entraînable et freinable, jusqu'à obtention d'un diamètre d'enroulement déterminé, un rouleau de contact (12) appliquant, au moyen d'un bras pivotant (16), la bande de matière contre la bobine d'enroulement et, avant qu'une bobine d'enroulement suivante (6) enlacée sur une partie de sa périphérie par la bande de matière encore non enroulée, soit amenée en position d'enroulement, un organe de coupe (15) coupant, transversalement perpendiculairement à la direction du mouvement, la bande de matière (2) entre la bobine enroulée (11) et la bobine non encore enroulée (6), caractérisé par le fait que le rouleau de contact (12) appliqué sur la bobine enroulée (11) est freinable.

2. Procédé pour enrouler et couper en travers une bande de matière en mouvement avec un dispositif selon la revendication 1, caractérisé par le fait que peu de temps avant le début ainsi que pendant le processus de coupe, le cylindre de contact (12) qui agit sur l'enroulement plein, est freiné avec un couple de freinage qui est égal ou supérieur au couple résultant du couple d'inertie de l'enroulement et du couple résultant des forces de frottement de l'entraînement d'enroulement.

3. Procédé selon la revendication 2, caractérisé par le fait qu'au plus tard au moment du processus de coupe on augmente la pression d'application du cylindre de contact (12) sur la bande matière (2) enroulée sur la bobine d'enroulement (11).

4. Procédé selon la revendication 2 ou 3, caractérisé par le fait que l'on maintient la pression d'application du cylindre de contact (12) pendant un certain temps au-delà de l'arrêt de la bobine d'enroulement (11).

5. Procédé selon l'une des revendications 2 à 4, caractérisé par le fait que les bobines d'enroulements (6, 11) sont séparées de leur entraînement, après le processus de coupe, par un couplage.
